# EUROPÄISCHE PATENTSCHRIFT

(11) **EP 1 321 719 B1**
(45) Veröffentlichungstag und Bekanntmachung des Hinweises auf die Patenterteilung: **08.06.2005**
(21) Anmeldenummer: 02026595.5
(22) Anmeldetag: 28.11.2002
(51) Int. Cl.: F24C 15/16

(54) **Einhänge- oder Hordengestell für Vorrichtungen zur Wärmebehandlung von Substanzen, insbesondere Nahrungsmittel**
Attaching device or shelf support in a device for thermal treatment of products, especially foodstuffs
Dispositif d'accrochage ou support à étagères dans un dispositif de traitement thermique de produits, en particulier d'aliments

(30) Priorität: 21.12.2001 DE 10163285
(43) Veröffentlichungstag der Anmeldung: 25.06.2003
(73) Patentinhaber: Convotherm Elektrogeräte GmbH, 82436 Eglfing (DE); ANGELO PO GRANDI CUCINE S.p.A., 41012 Carpi (MO) (IT)
(72) Erfinder: Fischhaber, Herbert, 82383 Hohenpeissenberg (DE); Manicardi, Dario, 41012 Carpi (Modena) (IT); Riefenstein, Lutz, 82362 Weilheim i. OB (DE); Allesina, Giovanni, 41012 Carpi (Modena) (IT)
(74) Vertreter: Zmyj, Erwin, Dipl.-Ing., Dipl.-Wirtsch.-Ing.

(56) Entgegenhaltungen:
- DE-A- 3 505 807
- DE-U- 8 422 833
- US-A- 3 454 744

## Beschreibung

Die Erfindung bezieht sich auf ein Einhänge- oder Hordengestell für Vorrichtungen zur Wärmebehandlung von Substanzen, insbesondere Nahrungsmitteln mit aus Profilschienen bestehenden Auflageschienen mit übereinander liegenden Schenkeln für die Randbereiche von Behältern.

Einhängegestelle oder Hordengestelle entsprechend der DE 84 22 833 U1 weisen Auflageschienen auf, die entweder an zwei vertikalen Profilen befestigt sind, wobei die Auflageschienen im Querschnitt U-förmig gestaltet sind oder es sind entsprechende waagrechte Schenkel aus einem Blechteil ausgestanzt und abgewinkelt, so daß sie entsprechend den Schenkeln von U-förmigen Schienen wirken. Dieses Blechteil ist an den Seitenrändern abgekantet, um ebenso wie die vertikalen Profile an einer Seitenwand des Gargerätes festgelegt werden zu können.

Bei diesen bekannten Ausführungsformen lagern sich an den Auflageschienen Rückstände aus dem Garvorgang in Form organischer Stoffe ab, die bei der Betriebstemperatur dieser Vorrichtungen zur Wärmebehandlung von Nahrungsmitteln, nachfolgend Gargeräte genannt, zum Einbrennen neigen und damit fest an den Oberflächen anhaften. Die in einem Garraum befindlichen Oberflächen müssen jedoch gemäß Hygienevorschriften einwandfrei sauber sein. Bei der Reinigung der Innenoberflächen von Gargeräten treten besonders in den Zwischenräumen zwischen den von den Auflageschienen getragenen Behältern und den Auflageschienen der Einhängegestelle oder Hordengestelle Probleme auf, da sich dort Schmutz und Verkrustungen ansammeln, die nur durch aufwendige Handarbeit entfernt werden können. Dieses Problem ist umso bedeutsamer, wenn man berücksichtigt, daß bei Großküchengeräten automatische Spüleinrichtungen des Garraums zur Anwendung kommen. Aber auch solche automatische Spüleinrichtungen können das Problem nicht lösen, denn auch die mechanische Wirkung schnellströmender Wasserstrahlen und die chemische Wirkung der verwendeten Reinigungsmittel können die anhaftenden Reste in den erwähnten Zwischenräumen nicht entfernen, weil die Spülflüssigkeit nicht an alle Stellen dieser Auflageschienen gelangt, insbesondere nicht an solche Stellen, die im sogenannten Sprühschatten der Wasserstrahlen liegen. Die Sprühvorrichtungen, die entsprechende Wasserstrahlen aussenden, befinden sich häufig im oberen Bereich der Gargeräte, so daß die Unterseiten der Auflageschienen in dem erwähnten Sprühschatten liegen und von den Wasserstrahlen nicht erreicht werden.

Aus der DE 35 05 807 ist ein Einhänge- oder Hordengestell bekannt, bei dem die Auflagen für die Behälter aus Drahtbügel und nicht aus Profilschienen wie bei der vorliegenden Erfindung gebildet sind.

Aufgabe der Erfindung ist es, bei einem Einhängegestell oder Hordengestell die Auflageschienen so zu gestalten, daß die Waschflüssigkeit an alle Stellen gelangen kann, wodurch die Reinigungswirkung verbessert wird.

Diese Aufgabe wird bei einem Einhängegestell oder Hordengestell der weiter oben angegebenen Art erfindungsgemäß dadurch gelöst, daß die Auflageschienen durch Ausnehmungen, Löcher oder Durchbrechungen allseitig benetzbar gestaltet sind und dass die Ausnehmungen, Löcher oder Durchbrechungen sowohl in den Schenkeln als auch in den zwischen den Schenkeln befindlichen vertikalen Abschnitten vorgesehen sind.

Die erwähnte Benetzbarkeit bezieht sich auf die Benetzung aller Flächen des Einhängegestells oder Hordengestells durch die Waschflüssigkeit, die durch das gesamte Einhängegestell oder Hordengestell im Bereich der Auflageschienen hindurchströmen kann und somit alle Stellen des Einhängegestells oder Hordengestells benetzt, wodurch anhaftende Rückstände aus dem Garvorgang abgelöst und weggeschwemmt werden können. Die erfindungsgemäße Ausgestaltung der Auflageschienen bietet bereits geringere Ablagemöglichkeiten für Rückstände, so daß schon aus diesem Grunde die Reinigungswirkung verbessert wird. Stauzonen, wie sie bei den herkömmlichen Auflageschienen aufgetreten sind, werden hierdurch vermieden. Die gute Reinigungsmöglichkeit geht insbesondere darauf zurück, dass Ausnehmungen, Löcher und Durchbrechungen in allen Teilen der Profilschienen vorgesehen sind.

Eine weitere Verbesserung der möglichst allseitigen Benetzbarkeit des Einhängegestells oder Hordengestelles wird dadurch erreicht, daß jeweils übereinanderliegende Ausnehmungen, Löcher, Durchbrechungen oder dgl. gegeneinander versetzt sind, so daß die im Einhänge- oder Hordengestell von oben nach unten strömende Reinigungsflüssigkeit nach Möglichkeit nach allen Seiten abgelenkt wird, um so die zur Abstützung der Behälter notwendigen Teile der Auflageschienen an allen Stellen erreicht.

Eine weitere Maßnahme die Reinigungsflüssigkeit möglichst überall hinsprühen zu können, besteht darin, daß die jeweils oberen Schenkel der Auflageschienen eine geringere Ausdehnung quer zur Einschubrichtung als die jeweils unteren Schenkel aufweisen. Hierdurch wird der Todraum bei schräg von oben angestellten Wasserstrahlen unterhalb des oberen Schenkels der Auflageschiene verringert.

Eine vorteilhafte weitere Ausgestaltung der Erfindung besteht darin, daß mindestens einer der beiden Schenkel einer Auflageschiene einen von 90° abweichenden Winkel gegenüber der Vertikalen aufweist. Es ist also möglich, daß der obere Schenkel schräg nach oben oder schräg nach unten, abweichend von der üblichen 90°-Anstellung, geneigt ist. Es kann aber auch vorteilhaft sein, den unteren Schenkel entweder schräg nach oben oder schräg nach unten anzustellen und diese Maßnahmen können auch untereinander kombinierbar sein, je nachdem aus welchen Richtungen die Wasserstrahlen zur Reinigung des Einhänge- oder Hordengestelles auf dieses Auftreffen.

Es empfiehlt sich bei geneigten Schenkeln die Oberfläche zu profilieren, um ein zu rasches Abfliessen der Reinigungsflüssigkeit zu vermeiden.

Wenn in weiterer Ausgestaltung der Erfindung sämtliche Kanten der Auflageschienen abgerundet sind, so wird ein Abtropfen der gesamten Reinigungsflüssigkeit vermieden, da diese Reinigungsflüssigkeit um die abgerundeten Kanten herum aufgrund von Adhäsionskräften zur Unterseite der Auflageschiene strömt, wodurch die Reinigungswirkung weiterhin verbessert wird.

Eine vorteilhafte Ausgestaltung der Erfindung ist darin zu sehen, daß die Schenkel der Auflageschiene durch Drahtbügel gebildet sind. Hierdurch wird nicht nur die Auflagefläche für die Behälter und damit die Fläche für sich ansammelnde Rückstände vermieden, sondern diese Drahtbügel sind aufgrund Ihres kreisrunden Querschnittes von der Waschflüssigkeit allseitig umströmbar und zwar unabhängig davon, wie die Anströmrichtung ist. Dieselben Vorteile werden bei einer weiteren vorteilhaften Ausgestaltung erreicht, die darin besteht, daß die Schenkel der Auflageschienen durch Drahtgitter gebildet sind.

Die Erfindung wird nachfolgend anhand von in der Zeichnung dargestellten Ausführungsbeispielen näher erläutert. In der Zeichnung zeigen:
- **Figur 1:**: ein Einhängegestell nach dem Stand der Technik;
- **Figur 1a:**: einen vergrößerten Ausschnitt aus Figur 1;
- **Figur 2:**: eine erste Ausführungsform eines Einhängegestells nach der Erfindung;
- **Figur 2a:**: einen vergrößerten Ausschnitt aus Figur 2;
- **Figur 3:**: ein weiteres Ausführungsbeispiel eines Einhängegestells;
- **Figur 3a:**: ein vergrößerter Ausschnitt aus Figur 3;
- **Figur 4:**: eine Seitenansicht eines Einhängegestells;
- **Figuren 4a-4e:**: verschiedene Ausgestaltungen der Auflageschienen des Einhängegestells nach Figur 4;

Wie aus den Figuren 1 und 1a ersichtlich, besteht ein herkömmliches Einhängegestell 1 aus einem Blechteil, das an den seitlichen Rändern mit Abkantungen 2 versehen ist, die nicht näher dargestellte Mittel zur Befestigung an einer Seitenwand eines Gargerätes aufweisen. Aus diesem Blechteil sind einzelne Schenkel 3 und 4 durch Ausstanzen und Abkanten gebildet, wobei jeweils die Schenkel 3 und 4 eine Auflageschiene bilden, die zwischen sich den Rand eines Behälters aufnehmen. Aus der Seitenansicht in Figur 4 ist die räumliche Zuordnung der jeweiligen Schenkel 3 und 4 einer Auflageschiene noch deutlicher zu erkennen. Bei der Ausführungsform nach Figur 1 sind diese Schenkel rechtwinklig zur vertikalen angeordnet und bilden durchgehende Blechstreifen, an denen sich leicht Rückstände festsetzen und festbrennen können. Die Zwischenräume zwischen den Schenkeln, die aus der verbleibenden Blechtafel gebildet sind, sind mit 5 bezeichnet, während die Durchbrechungen des Blechteiles, die durch Ausstanzen und Abkanten der Schenkel 3 und 4 entstehen, mit 6 bezeichnet sind. Wenn bei einem solchen bekannten Einhängegestell eine Sprühvorrichtung in den Garraum eingesetzt wird, um Waschflüssigkeit zu versprühen, so ist leicht erkennbar, daß diese Sprühflüssigkeit, wenn sie beispielsweise von oben ausgestrahlt wird, nicht oder nur ungenügend an die Unterseite der jeweiligen Schenkel 3 und 4 der Auflageschiene gelangen kann.

Bei den nachfolgenden Ausführungsformen der Figuren 2 bis 6 sind verschiedene Maßnahmen ergriffen worden, um eine Zugänglichkeit der Reinigungsflüssigkeit an allen Stellen der Auflageschienen zu gewährleisten.

Bei der Ausführungsform nach Figur 2 sind die einzelnen Schenkel 3 und 4 einer Auflageschiene mit Ausnehmungen 7 und 8 versehen, die gegeneinander versetzt sind, so daß unter einer Ausnehmung 7 des oberen Schenkels 3 ein voller Abschnitt des unteren Schenkels 4 liegt, so daß die von oben nach unten strömende Reinigungsflüssigkeit an der Stelle der Ausnehmung 7 nach unten auf den stehengebliebenen Teil des darunter liegenden Schenkels 4 gelangt und von dort sich zu beiden Seiten zu den jeweiligen Ausnehmungen 8 dieses Schenkels verteilt. Von diesen Ausnehmungen 8 gelangt die Reinigungsflüssigkeit wieder auf den oberen Schenkel der darunter liegenden Auflageschiene usw. Die Kanten der Schenkel sind alle abgerundet, so daß die Reinigungsflüssigkeit, die beispielsweise bei einer Ausnehmung 7 hindurchströmt, an den Kanten dieser Annehmung durch Adhäsionskraft an die Unterseite des Schenkels gelangt, so daß die Reinigungsflüssigkeit alle Stellen beider Schenkel 3 und 4 einer Auflageschiene benetzt.

Bei der Ausführungsform nach Figur 3 sind zusätzlich zu den Ausnehmungen 7 und 8 in den Schenkeln 3 und 4, Öffnungen 9 in den stehengebliebenen Bereichen 5 zwischen dem oberen und dem unteren Schenkel einer Auflageschiene ausgebildet. Hierdurch wird ermöglicht, daß die durch die verbleibenden Teile des unteren Schenkels 4 angestaute Reinigungsflüssigkeit durch diese Löcher 9 an die Rückseite des Bereiches 5 gelangen kann und somit auch dann an der Rückseite des Einhängegestells herabzuströmen vermag. Somit wird auch die Rückseite des Einhängegestells durch die Reinigungsflüssigkeit benetzt und somit gereinigt.

Bei der Ausgestaltung nach Figur 4 ist erkennbar, daß der obere Schenkel 3 in horizontaler Richtung eine geringere Ausdehnung aufweist als der untere Schenkel 4, wodurch der Todraum an der Unterseite des oberen Schenkels 3 verringert wird. Dies ist insbesondere in Figur 4a ersichtlich. Die weiteren Variationen zeigen unterschiedliche Anstellwinkel der jeweiligen Schenkel. Während bei der Ausgestaltung nach Figur 4a die Schenkel 3 und 4 rechtwinklig zur Vertikalen stehen, weißt der Schenkel 3 bei Figur 4b einen Winkel α zur Vertikalen auf, der größer als 90° ist. Der Schenkel 4 ist hierbei rechtwinklig zur Vertikalen angeordnet. Bei der Ausgestaltung nach Figur 4c ist der obere Schenkel 3 rechtwinklig zur Vertikalen angeordnet, während der untere Schenkel 4 schräg nach unten geneigt ist. Dieser Winkel ist mit β bezeichnet und etwas größer als 90°. Bei der Ausgestaltung nach Figur 4d ist der obere Schenkel 3 schräg nach oben und der untere Schenkel 4 schräg nach unten geneigt. Bei der Ausgestaltung nach Figur 4e sind beide Schenkel 3 und 4 jeweils schräg nach unten geneigt.

Die jeweils geneigten Schenkel sind mit einer Oberflächenprofilierung 10 durch einen entsprechenden Prägevorgang versehen, so daß die Reinigungsflüssigkeit nicht so rasch abfließen kann, wie dies aufgrund der Neigung des Schenkels bei einer glatten Oberfläche der Fall wäre.

## Patentansprüche

1. Einhängegestell oder Hordengestell für Vorrichtungen zur Wärmebehandlung von Substanzen, insbesondere Nahrungsmitteln mit aus Profilschienen bestehenden Auflageschienen mit übereinanderliegenden Schenkeln (3, 4) für die Randbereiche von Behältern, **dadurch gekennzeichnet, dass** die Auflageschienen (3, 4) durch Ausnehmungen (7, 8) Löcher (9) oder Durchbrechungen allseitig benetzbar gestaltet sind und dass die Ausnehmungen (7, 8) Löcher (9) oder Durchbrechungen sowohl in den Schenkeln (3, 4), als auch in den zwischen den Schenkeln befindlichen vertikalen Abschnitten (5) vorgesehen sind.

2. Einhängegestell oder Hordengestell nach Anspruch 1, **dadurch gekennzeichnet, daß** jeweils übereinanderliegende Ausnehmungen, Löcher, Durchbrechungen (7, 8, 9) gegeneinander versetzt sind.

3. Einhängegestell oder Hordengestell nach Anspruch 1 oder 2, **dadurch gekennzeichnet, daß** die jeweils oberen Schenkel (3) der Auflageschienen eine geringere Ausdehnung quer zur Einschubrichtung als die jeweils unteren Schenkeln (4) aufweisen.

4. Einhängegestell oder Hordengestell nach einem der Ansprüche 1 bis 3, **dadurch gekennzeichnet, daß** mindestens einer der beiden Schenkel (3, 4) einer Auflageschiene einen von 90° abweichenden Winkel (α, β) gegenüber der Vertikalen aufweist.

5. Einhängegestell oder Hordengestell nach Anspruch 4, **dadurch gekennzeichnet, daß** zumindest die geneigten Schenkel (3, 4) einer Auflageschiene eine profilierte Oberfläche (10) aufweisen.

6. Einhängegestell oder Hordengestell nach einem der Ansprüche 1 bis 5, **dadurch gekennzeichnet, daß** sämtliche Kanten der Auflageschienen abgerundet sind.

## Claims

1. Suspension frame or rack frame for apparatus for the heat treatment of substances, especially foodstuffs, having support rails, consisting of profile rails, with legs (3, 4) lying one above another for the edge regions of containers, **characterized in that** the support rails (3, 4) are configured wettable on all sides by means of cutouts (7, 8), holes (9) or apertures and **in that** the cutouts (7, 8), holes (9) or apertures are provided both in the legs (3, 4) and in the vertical sections (5) located between the legs.

2. Suspension frame or rack frame according to Claim 1, **characterized in that** cutouts, holes, apertures (7, 8, 9) lying one above another in each case are offset with respect to one another.

3. Suspension frame or rack frame according to Claim 1 or 2, **characterized in that** the respective upper legs (3) of the support rails have a smaller extent transverse to the insertion direction than the respective lower legs (4).

4. Suspension frame or rack frame according to one of Claims 1 to 3, **characterized in that** at least one of the two legs (3, 4) of a support rail has an angle (α, β) with respect to the vertical that differs from 90°.

5. Suspension frame or rack frame according to Claim 4, **characterized in that** at least the inclined legs (3, 4) of a support rail have a profiled surface (10).

6. Suspension frame or rack frame according to one of Claims 1 to 5, **characterized in that** all the edges of the support rails are rounded.

## Revendications

1. Etagère d'accrochage ou étagère à claies pour dispositifs pour le traitement thermique de substances, notamment d'aliments, comprenant des rails de support se composant de rails profilés avec des branches superposées (3, 4) pour les régions des bords de récipients, **caractérisée en ce que** les rails de support (3, 4) sont configurés de manière à pouvoir être mouillés de tous les côtés par des évidements (7, 8), des trous (9) ou des jours et **en ce que** les évidements (7, 8), les trous (9) ou les jours sont prévus à la fois dans les branches (3, 4) et dans les portions verticales (5) situées entre les branches.

2. Etagère d'accrochage ou étagère à claies selon la revendication 1, **caractérisée en ce que** des évidements, trous, jours (7, 8, 9) respectivement superposés sont décalés les uns par rapport aux autres.

3. Etagère d'accrochage ou étagère à claies selon la revendication 1 ou 2, **caractérisée en ce que** les branches supérieures respectives (3) des rails de support présentent une étendue transversalement à la direction d'insertion qui est réduite par rapport aux branches inférieures respectives (4).

4. Etagère d'accrochage ou étagère à claies selon l'une quelconque des revendications 1 à 3, **caractérisée en ce qu'**au moins l'une des deux branches (3, 4) d'un rail de support présente un angle (α, β) s'écartant de 90° par rapport à la verticale.

5. Etagère d'accrochage ou étagère à claies selon la revendication 4, **caractérisée en ce qu'**au moins les branches inclinées (3, 4) d'un rail de support présentent une surface profilée (10).

6. Etagère d'accrochage ou étagère à claies selon l'une quelconque des revendications 1 à 5, **caractérisée en ce que** toutes les arêtes des rails de support sont arrondies.
